# EUROPÄISCHE PATENTSCHRIFT

(11) **EP 0 257 224 B1**
(45) Veröffentlichungstag und Bekanntmachung des Hinweises auf die Patenterteilung: **23.10.1991**
(21) Anmeldenummer: 87108857.1
(22) Anmeldetag: 20.06.1987
(51) Int. Cl.: B21D 11/12

(54) **Verfahren und Maschine zum Biegen von Baustahlnetzen zu Bügelkörben**
Method and machine for bending steel mesh into basket shapes with stirrups
Procédé et machine pour le cintrage de treillis d'acier de construction en corbeilles à étriers

(30) Priorität: 22.08.1986 DE 3628491
(43) Veröffentlichungstag der Anmeldung: 02.03.1988
(73) Patentinhaber: FISCHER REINACH AG, CH-5734 Reinach (CH)
(72) Erfinder: Merz, Karl, CH-5734 Reinach (CH); Wüst, Walter, CH-5736 Burg (CH); Dettwiler, Hermann, CH-4417 Ziefen (CH)
(74) Vertreter: Troesch, Hans Alfred

(56) Entgegenhaltungen:
- DE-A- 1 961 442
- DE-A- 2 224 820

## Beschreibung

Die vorliegende Erfindung betrifft ein Verfahren und eine Maschine zum Biegen von Baustahlnetzen zu Bügelkörben und zu deren Paketierung zwecks Bildung von Bündeln von Bügelkörben. Ein Verfahren gemäß dem Oberbegriff des Anspruchs 1 sowie eine Maschine nach dem Oberbegriff des Anspruchs 2 sind bereits aus der DE-A- 2 224 820 bekannt.

In der CH-A5- 642 131 ist ein Anschlusskorb zum Armieren von Stahlbetonkonstruktionen beschrieben, welcher ein vielseitig verwendbares einfaches Armierungselement darstellt, das fabrikmässig herstellbar ist und es ermöglicht, Uebergänge zwischen wandförmigen Elementen in Stahl- und Beton-Konstruktionen konstruktiv richtig und auf einfache und rationelle Weise zu armieren. Eine fabrikmässige Fertigung eines derartigen Anschlusskorbes ist wirtschaftlich deswegen sinnvoll, weil etwa je fünf dieser Anschlusskörbe mit aneinanderliegenden Bodenteilen zusammengesteckt und dann zwei Pakete zu fünf zu einem rechteckigen Quader zusammengestossen werden können, welcher nicht viel mehr Platz einnimmt, als ein einziger Anschlusskorb. Ein derartiges kompaktes Zusammenstecken ist mit keiner der bisher bekannten Formen von sog. Körben möglich, welches Zusammenstecken als notwendige Voraussetzung auch eine konstruktiv richtige Ausbildung der Körbe erfordert sowie ein einfaches, sicheres und rationelles Armieren ermöglicht.

Es ist eine Einrichtung zum Biegen von Baustahlmatten bekannt geworden, welche einen festen Widerlagerbalken mit einer ebenen Auflagefläche für die Baustahl matten aufweist. Dieser widerlagerbalken ist mit mehreren, in Abständen koaxial oberhalb der Auflagefläche nach Hakenart angeordneten Biegedornen versehen sowie mit einem widerlagerbalkenseitig gelenkig verbundenen Schwenkmitnehmerbalken. Die Schwenkachse dieses Mitnehmerbalkens ist parallel zur Auflagefläche des Widerlagerbalkens verlaufend und mit mehreren Mitnehmern versehen.

Diese Einrichtung ist zum Biegen bekannter Baustahlmatten vorgesehen. Da aber die bisher bekannt gewordenen zu Bügelkörben gebogenen Stahlmatten nicht platzsparend und sinnvoll unter Beibehaltung ihrer Form- und Festigkeitseigenschaften gestapelt werden können, hat sich für diese Bügelkörbe die Frage des maschinellen Paketierens gar nicht gestellt, weshalb auch diese Biegemaschine nicht dafür vorgesehen ist. (DE-A- 21 45 809)

Eine weitere vorrichtung zum Biegen von Baustahlmatten mit einem Auflagerbalken, einem schwenkbaren Biegebalken und diesem zugeordneten Gegenhaltemitteln begnügt sich mit dem aus Matten zu Körben gebogenen Verfahrensschritt, zieht aber eine maschinelle Paketierung dieser zur Bündelbildung wenig geeigneten Körbe nicht in Betracht. (DE-A- 1 249 200)

Auch bekannt gewordene Bügelkörbe, welche aus Stahlmatten hergestellt sind, ermöglichen aufgrund ihres Aufbaues ein automatisches Paketieren nicht, wie die GB-A- 1 185 545 den Fachmann erkennen lässt.

Es ist ferner eine Vorrichtung zum Herstellen von Gitterkörben aus Gitterstreifen, die aus Baustahl gebildet sind und als Bewehrungsstützen dienen, bekannt geworden, welche eine kontinuierliche und automatische Herstellung derartiger Gitterkörbe bezweckt. Eine Korbpresse mit unterer feststehender Matrize und oberem auf- und abbeweglichem Stempel bewirkt den Biegevorgang vom Gitterstreifen zum Gitterkorb.

Eine derartige Korbpresse ermöglicht aber in praxi die Herstellung von Gitterkörben mit zueinander parallelen oder gar überbogenen Schenkeln nicht, theoretisch höchstens parallele Schenkel.

Körbe mit parallelen Schenkeln lassen sich aber in dieser Vorrichtung auf die beschriebene Weise nicht paketieren.

Daher ist mit ihr die Herstellung von Körben, z.B. gemäss der CH-A5-642 131, und deren Paketierung nicht möglich. (DE-A-2 224 820)

Ein derartiges automatisches Paketieren setzt den besonderen Aufbau des maschinell gebogenen Netzes zu Bügelkörben voraus, so dass auch schon das Ausgangsbaustahlnetz als Spezialnetz bezeichnet werden muss. Diese spezielle Ausführung von Bügelkörben ist in der CH-A5-642 131 bzw. der AT-A- 374 538 eingehend beschrieben und dargelegt, für welche Art von Bügelkörben und deren spezifischem Aufbau sich die erfindungsgemässe Maschine zum Paketieren eignet.

Zur Herstellung derartiger und ähnlicher Anschlusskörbe ist mithin, ausgehend vom Stande der Technik gemäss der DE-A- 2 224 820, eine Maschine zu schaffen, welche ermöglicht, vollautomatisch aus entsprechenden Spezialnetzen nicht nur Anschlusskörbe zu biegen, sondern diese auch vollautomatisch zu paketieren, d.h. die Erstellung entsprechender Anschlusskorbpakete erlaubt.

Ein derartiges Verfahren zeichnet sich aus durch den Merkmale des Anspruchs 1.

Die Erfindung wird anschliessend beispielsweise anhand einer schematischen Zeichnung erläutert.

Es zeigen in rein schematischer Darstellung:
- Fig. 1a mit 1b: eine Seitenansicht einer Biegemaschine,
- Fig. 2: eine Ansicht der Maschine nach Fig. 1 gemäss Linie II - II.

Die in den Figuren dargestellte Maschine zum Biegen von Spezialnetzen zu Anschlusskörben und deren Bündeln weist an ihrem hinteren Ende eine Rollenbahn 1 - es kann auch eine Schiebebahn sein - mit Greifarmen 2 auf. Der Rollenbahn 1 schliessen sich seitlich zwei Auflagekulissen 3 an. Ein Hebelsystem 4 ist am Oberteil der Maschine angeordnet. Es dient dem Anheben der Kulissen mit dem zu biegenden Netz 23. Ein Stosszylinder 5 kann das Hebelsystem 4 bewegen. Zur Biegeeinrichtung gehört eine Reihe hintereinander achsial angeordneter Paare von Biegefingern 8 (Fig. 1b) sowie ein seitlich vorgesehener Stössel 7, welcher dazu dient, das angehobene Netz in die Biegefinger 8 zu schieben, um es dort für den Biegevorgang mittels der Biegeeinrichtung 6 festzuhalten. Zur Biegeeinrichtung 6 gehören zwei längs nebeneinander angeordnete Biegebalken 30, welche jeweils durch Verschwenken im Uhr- bzw. Gegenuhrzeigersinn die entsprechenden Schenkel des Spezialnetzes 23 nach unten biegen (Fig. 2). Um den entstandenen Korb aus seiner Haltelage frei zu geben, ist ein weiterer, seitlich angeordneter Stössel 9 vorgesehen, welcher den Korb von den Biegefingern 8 abschiebt.

Ein Aufnahmeelement in Form einer Stange 10 dient der Aufnahme der abfallenden Anschlusskörbe, wobei die Anschlusskörbe in längs zueinander verschobener Lage auf der Stange 10 zum Aufliegen kommen. Sie bilden dann aus einer Anzahl von Körben, beispielsweise fünf, bestehende Pakete 16, wie diese in Fig. 2 dargestellt sind. Beidseits der Maschine befindet sich, wie Fig. 1b zeigt, je ein Hebezylinder 11, mit je einem Halteprofil 31, die an den freien Enden der Kolbenstangen der Hebezylinder 11 zur Aufnahme der Stange 10 vorgesehen sind.

Zu diesem Aufnahme- und Transportsystem für die fertigen Körbe gehört ein Paar umlaufender Ketten 12 sowie, diese auf Teilen umfassend, ein Paar fester oberer Ketten 14 und je ein Paar fester seitlicher Ketten 19 und 21. Die beiden Enden der Walzen, von denen mehrere vorhanden sind, tragen Gummiräder 18 sowie im Walzeninnern eine an den Walzenenden kugelgelagerte Welle. An deren freien Enden ist je ein Zahnrad 13 drehfest gehalten. Die derart zwangsverbundenen Zahnräder sind so bemessen und angeordnet, dass sie zwischen die festen Ketten 19 bzw. 21 und die umlaufenden Ketten 12 passend, mit jeweils beiden Kettenpaaren im Eingriff stehen. Die festen oberen Ketten 14 sind auf je einem Balken 26 befestigt und um ein Gelenk 25 schwenkbar. Dies ist nötig, um, wie Fig. 2 zeigt, die Stange 10 zur Aufnahme der Anschlusskörbe mittels der seitlichen Hebezylinder 11, in den Halteprofilen 31 ruhend, anzuheben, bei welchem Anheben die Balken 26 um die Gelenke 25 geschwenkt und die Eingriffe der beiden Zahnräder 13 in den Ketten 12 gelöst werden.

Wie aus Fig. 2 ersichtlich, ist ein Teil der oberen Kettentrums der Ketten 12 nach unten geneigt, ebenso die entsprechenden unteren Trums, so dass unter dem Gewicht der Stange 10 und der mit ihr verbundenen Teile in diesen geneigten Bereichen ein antriebsloses Bewegen der Stange 10 durch ihr Eigengewicht in die gewünschte Wartelage ermöglicht wird.

Die festen Kettenpaare 14, 19 und 21 stellen zusammen mit den umlaufenden Ketten 12 sicher, dass in deren Bereichen die Stangen 10 zwangsläufig verschoben werden. Die Zwischenstationen der Stangen 10 werden durch Halteklinkenpaare 17 und 20 festgelegt.

Mit Hilfe des, insbesondere in Fig. 1b ersichtlichen Feststellmechanismus 22 kann die Biegemaschine bezüglich Biegebreite entsprechend der Quersteg-Breite der zu einem Korb zu biegenden Spezialnetze 23 eingestellt werden. Zu dieser Anpassmöglichkeit gehört auch ein Verstellmechanismus 24 für die Auflagekulissen 3, entsprechend der Gesamtbreite der Netze 23.

Dabei handelt es sich bei diesen Anschlusskörben um Ausführungen, welche die folgenden Definitionen erfüllen müssen:
Dieser Anschluss-Bügelkorb weist mehrere auf Abstand nebeneinander und parallel zueinander angeordnete, U-förmig gebogene Bügel mit zwei Schenkeln sowie einem Quersteg auf. Die Bügel sind mit parallel zueinander auf Abstand angeordneten Längsstäben untereinander derart unlösbar befestigt, dass zwei solche Anschluss-Bügelkörbe zur Bildung einer Eckbewehrung derart ineinanderschiebbar sind, dass alle Schenkel vom Eck wegweisen und eine Länge aufweisen, die mindestens gleich der Länge des Querstegs der Bügel und der statisch erforderlichen Uebergreifungslänge für den Uebergreifungsstoss mit einer anschliessenden Bewehrung ist. Es sind mindestens drei Längsstäbe vorhanden, die in zwei zueinander rechtwinklig angeordneten Ebenen an den einen Schenkeln der Bügel und an den Querstegen angeordnet sind, wobei die jeweils anderen Schenkel längsstabfrei sind.

Die Funktionsweise dieser Maschine ist folgende:
Die Spezialnetze 23, welche zu Anschlusskörben im Sinne der Einleitung der vorliegenden Beschreibung gebogen werden sollen, gelangen aus der der Biegemaschine vorgeschalteten Schweissmaschine (nicht dargestellt) taktweise auf die Rollenbahn 1, wo sie von den beiden Greifarmen 2, in den seitlich angeordneten Auflagekulissen 3 geführt, in die entsprechende Lage gezogen werden.

Dort ergreift das durch den Stosszyinder 5 betätigte Hebelsystem 4 die Kulisse mit dem Netz 23 und hebt es bis in den Bereich der oberen Kanten der horizontal angeordneten Biegefinger 8. Hierauf wird der seitliche Stössel 7 betätigt und das Netz horizontal verschoben, wodurch es auf die vorn leicht angeschrägten Biegefinger 8 zum Aufliegen gelangt. Anschliessend wird die Kulisse seitlich ausgeschwenkt (in Fig. 2 gestrichelt), wodurch das Netz nur noch auf den Biegefingern 8 ruht. Die Biegefinger 8 sind paarweise nebeneinander und die Paare hintereinander angeordnet. Der Abstand zwischen den beiden Fingern 8 der Fingerpaare kann verstellt werden, um Anschlusskörbe unterschiedlicher Querstegbreiten herzustellen. Eine entsprechende seitliche Verstellung der Biegeeinrichtung 6 mit den beiden Biegebalken 30 ist ebenfalls vorgesehen.

Nun werden die beiden Biegebalken 30 (Fig. 2) gleichzeitig im Uhr- bzw. Gegenuhrzeigersinn verschwenkt, - normalerweise um über 90 ° zwecks Ueberbiegung - wodurch das Netz 23 zu einem im Querschnitt U-förmigen Anschlusskorb gebogen wird, wie dies Fig. 2 zeigt. Der gebogene Korb liegt nun auf den Biegefingern 8, rittlings über der Stange 10. Damit ist gleichzeitig mit dem Biegevorgang auch die erste Phase zur Bündelung der Anschlusskörbe beendet.

Nach der Durchführung dieser kombinierten Biege/Bündelphase erfolgt die Betätigung des Stössels 9, welcher den gebogenen Anschlusskorb von den Biegefingern 8 abschiebt, worauf der Korb rittlings symmetrisch oder schräg auf die bereitstehende Stange 10 fällt. Damit ist auch die zweite oder Endphase des Bündelvorganges beendet. Da die eine Schenkelreihe eines Korbes keinen Längsstab aufweist, ist, mit geringer Längsverschiebung der auf der Stange 10 liegenden Körbe das problemlose Bilden von Korbpaketen 16 sichergestellt.

Gemäss der Fig. 2 erfolgt die Entnahme der Korbpakete 16 aus der Maschine seitlich. Es ist aber auch eine Entnahme über ein Drehkreuz oder in Längsrichtung möglich.

Durch geschicktes Anordnen der massgebenden Teile der Maschine ergibt sich das Bündeln von Anschlusskörben zu Paketen ohne besondere Steuerbefehle.

Die Kulissen werden in ihre Aufnahmelage für das nächste Netz zurückgeschwenkt. Die Steuerung der Maschine ist vollautomatisch. Deren Erläuterung erübrigt sich, da sie nicht zur eigentlichen Erfindung gehört. Sie arbeitet taktweise. Es wird nach dem Abfallen des Korbes auf die Stange 10 in erläuterter Weise das nächste Netz 23 auf der Rollenbahn 1 ergriffen, um es in der beschriebenen Weise zu einem weiteren Anschlusskorb zu biegen und zu bündeln.

Dieses Netz fällt auf die gleiche Stange 10 ab. Dieser Vorgang wiederholt sich, bis das Paket 16, von denen drei in Fig. 2 ersichtlich sind, vollständig ist. Ein Paket 16 umfasst normalerweise fünf Anschlusskörbe. Diese Zahl ist aber frei wähl- bzw. einstellbar und kann den Umständen angepasst werden.

Sobald nun die eingestellte Anzahl Anschlusskörbe auf der ruhenden Stange 10 liegen, werden die Hebezylinder 11 betätigt und die Stange 10 abgesenkt, worauf die beiden seitlichen Zahnräder 13 in Eingriff mit den umlaufenden Ketten 12 und den festen Ketten 14 gelangen und die Stange 10 mit dem Anschlusskorbpaket 16 von den Ketten 12 mit halber Kettengeschwindigkeit mitbewegt wird. Sobald die zu einer Stange 10 gehörenden durch eine Welle fest miteinander verbundenen zwei Zahnräder 13 ausser Eingriff mit den festen oberen Ketten 14 gelangen, wird die Stange 10, bedingt durch das Gefälle, mit Kettengeschwindigkeit und ohne dass sich die Zahnräder 13 drehen, zu den Halteklinken 17 hin befördert, wo sie an diesen zum Aufliegen kommt.

Sobald die Halteklinken 17 betätigt werden und diese die vorderste Stange 10 mit ihrem Korb 16 frei geben, fallen Stange und Korb in den durch die Ketten 12 und 19 angedeuteten senkrechten Raum. Die Stange 10 wird über die Zahnräder 13 von der Kette 12 mitgeführt. Sie löst sich vom Paket 16, sobald dessen Schenkel am Kanalboden aufstehen. Hernach wird dieses Paket 16 an der Basis erfasst und auf den in Fig. 2 angedeutenten Tisch gekippt und zur Stappelung gebacht. Es werden jeweils zwei Pakete zu einem Quader gebündelt. Die Pakete können auch mit Kranhilfe herausgehoben werden. In die untere Lage abgesenkt, wird die Stange 10, bedingt durch das Gefälle, ohne Drehung von den laufenden Ketten 12 mitgenommen, bis sie an den unteren Klinken 20 in in Fig.2 dargestellter Weise ansteht.

Wenn mit Anschlusskörben beladen, die nächste Stange 10 durch Absenken der beiden Hebezylinder 11 freigegeben wird, erfolgt automatisch die Freigabe der unteren Stange 10 durch Ausschwenken der beiden unteren Klinken 20. Hierauf wird diese leere Stange 10 mit den senkrechten Trums der laufenden Ketten 12 und den festen Ketten 21 im Eingriff zwangsläufig geführt, in die Lage über die Hebezylinder 11 mit den Halteprofilen 31 gefördert, um dort, wie erläutert, angehoben zu werden und die nächsten Anschlusskörbe aufzunehmen.

Auf diese Weise ist es möglich, derartige Spezialnetze im taktweisen Verfahren vollautomatisch zu Anschlusskörben zu biegen und im gleichen Arbeitsgang zu Paketen bzw. leicht stapelbaren Bündeln zu vereinen ,wobei die Maschine bezüglich Dimensionen der Anschlusskörbe, wie erläutert, einstellbar ist.

## Patentansprüche

1. Verfahren zum Biegen von Baustahlnetzen (23) zu Bügelkörben und zu deren Paketierung zwecks Bildung von Bündeln (16) von Bügelkörben, wobei man die Baustahlnetze (23) maschinell einer Biegestation (6) zuführt und sie dort zu im wesentlichen U-förmigen Querschnitt aufweisenden Bügelkörben biegt und man diese Bügelkörbe sammelt und paketiert, und dass man das Sammelpaket von Bügelkörben maschinell der Sammelstation (10, 11, 31) entnimmt, um sie einer Bündelstation zuzuführen, wo man sie, einzelpaketweise oder zwei Pakete spiegelbildlich ineinandergeschoben, zu Transporteinheiten bündelt, dadurch gekennzeichnet, dass man zur Herstellung der nach unten offenen, U-förmigen Querschnitt aufweisenden Bügelkörbe bezüglich eines in deren Innenraum frei liegenden, balkenförmigen Aufnahmeelementes (10) die beiden Schenkel zu mindestens annähernd parallelem Verlauf abbiegt und dass man anschliessend diese Bügelkörbe aus der Biegestation rittlings auf das Aufnahmeelement (10) der Sammelstation (10, 11, 31) fallen lässt, wobei diese Körbe jeweils rittlings auf den vorhergehenden Korb zu liegen kommen.

2. Maschine zum Biegen von Baustahlnetzen (23) zu Bügelkörben und zu deren Paketierung zwecks Bildung von Bündeln (16) von Bügelkörben, mit einer taktweise betätigten Netzzubringereinrichtung (1 - 3), wobei einer Biegestation (6) eine Sammelstation (10, 11, 31) nachgeschaltet ist, aus welcher das Sammelpaket (16) gleichgerichteter Bügelkörbe, durch eine Fördereinrichtung (12) erfasst, einer Entnahmestation zugeführt wird, dadurch gekennzeichnet, dass eine Biegeeinrichtung (30) zum Falten eines zu biegenden Netzes und dadurch zur Herstellung eines nach unten offenen u-förmigen Bügelkorbes mit annähernd parallel verlaufenden Schenkeln vorgesehen ist, dass die Sammelstation (10, 11, 31) mindestens ein unter der Biegeeinrichtung (30) angeordnetes balkenförmiges Aufnahmeelement (10) aufweist und Mittel (11, 31) vorgesehen sind, um dieses Aufnahmeelement (10) nach der Aufnahme einer vorbestimmten Anzahl von Bügelkörben zur Mitnahme durch die Fördereinrichtung (12) freizugeben.

3. Maschine nach Anspruch 2, dadurch gekennzeichnet, dass zwei Biegeelemente der Biegeeinrichtung (30) und mehrere Aufnahmeelemente (10) für die Anschlusskörbe vorgesehen sind, wobei während des Biegens und der Aufnahme der Anschlusskörbe unter den Biegeelementen (30) ein Aufnahmeelement (10) stationiert ist, derart, dass jeweils nach dem Biegevorgang der Anschlusskorb rittlings auf dem Aufnahmeelement (10) liegt und die freien Enden der umgebogenen Schenkel des Korbes im Bereich oder unterhalb des Aufnahmeelementes (10) liegen.

4. Maschine nach einem der Ansprüche 2 bis 3, dadurch gekennzeichnet, dass die Sammelstation mehrere unterhalb der Biegestation (6) angeordnete Aufnahmeelemente (10) aufweist, von denen jedes dazu dient, nacheinander eine Anzahl aus der Biegestation (6) freigegebene Anschlusskörbe aufzunehmen und in Form von Bündeln (16) in die Entnahmestation, z.B. bei einer Halteklinke (17), zu führen.

5. Maschine mit hintereinander angeordneten Fingerpaaren (8, 8), nach einem der Ansprüche 2 bis 4, dadurch gekennzeichnet, dass Fingerpaare (8, 8) der Aufnahme des zu biegenden Netzes (23) angeordnet sind und zur Freigabe der Längsränder des auf den Fingerpaaren (8, 8) aufliegenden Netzes (23) Auflagekulissen (3) dienen, welche mindestens im Bereich der Fingerpaare (8, 8) seitlich ausschwenkbar sind.

6. Maschine nach einem der Ansprüche 2 bis 5, dadurch gekennzeichnet, dass die Sammelstation mit einer in sich geschlossenen Förderanlage, die vorzugsweise mindestens eine Förderkette (12) aufweist, wirkverbunden ist.

7. Maschine nach einem der Ansprüche 2 bis 6, dadurch gekennzeichnet, dass die Aufnahmeelemente, z.B. Stangen (10), mit Mitteln, z.B. Zahnrädern, versehen sind, um jene mit dem Förderelement, insbesondere den Förderketten, zu verbinden.

8. Maschine nach einem der Ansprüche 2 bis 7, dadurch gekennzeichnet, dass zwei Förderketten (12) nebeneinander laufend vorgesehen sind, und dass je die beiden im wesentlichen horizontalen Trums, zumindest auf Teilen, abwärts geneigt sind.

9. Maschine nach einem der Ansprüche 2 bis 8, dadurch gekennzeichnet, dass, mit Ausnahme der horizontalabwärts geneigten Teile der Förderketten, in Transportrichtung feststehende Kettenteile (14, 19, 21) angeordnet sind.

10. Maschine nach einem der Ansprüche 2 bis 9, dadurch gekennzeichnet, dass die Aufnahmeelemente (10) in ihren freien Endbereichen mit zwangsläufig miteinander verbundenen Zahnrädern (13) versehen sind, welche zum gleichzeitigen Eingreifen in die Förderketten (12) und in feststehende Kettenteile (19, 21) vorgesehen und im Aufnahmeelement frei drehbar gelagert sind.

11. Maschine nach einem der Ansprüche 2 bis 10, dadurch gekennzeichnet, dass ein in Transportrichtung feststehender Kettenteil (14) schwenkbar angeordnet ist, um den Eingriff der Zahnräder (13) durch Anheben des Aufnahmeelementes (10) zu lösen.

## Claims

1. Method of bending nets (23) of structural steel to bracket baskets and of packaging same for a producing of bundles (16) of bracket baskets, whereby the nets (23) of structural steel are mechanically fed to a bending station (6) and bent there to bracket baskets having a substantially U-shaped cross-section and these bracket baskets are collected and packaged, and whereby the collected package of bracket baskets are mechanically removed from the collecting station (10, 11, 31) in order to feed them to a bundling station where they are bundled to transport units either in a single package fashion or in a fashion of two packages inserted into each other in a mirror image, characterized in that in order to produce the brackets baskets which are open at the bottom and have a U-shaped cross-section the two legs are bent relative to a beam shaped receiving element (10) to an at least approximately parallel extent and in that thereafter these bracket baskets are let to fall out of the bending station astraddle onto the receiving element (10) of the collecting station, whereby every one of these baskets comes to lie astraddle onto the preceeding basket.

2. Machine for bending nets (23) of structural steel to bracket baskets and for a packaging of same for a producing of bundles (16) of bracket baskets, with a in a timed fashion operated net feeding apparatus (1-3), whereby a collecting station (10, 11, 31) is located subsequent to a bending station (6), out of which collecting station (10, 11, 31) the collected package (16) of aligned bracket baskets is seized by a conveyer apparatus (12) and fed to a removing station, characterized in that a bending device (30) for a folding of a net to be bent and therewith producing of a U-shaped bracket basket open at its bottom with approximately parallel extending legs, that the collecting station (10, 11, 31) comprises at least one beam shaped receiving element (10) located under the bending device (30), and in that means (11, 31) are foreseen to release this receiving element (10) after the receipt of a predetermined number of brakket baskets for a taking along by the conveyer apparatus (10).

3. The machine of claim 2, characterized in that two bending elements of the bending device (30) and a plurality of receiving elements (10) for the connecting baskets are foreseen, whereby during the bending and the receipt of the connecting baskets a receiving element (10) is stationed in such a manner under the bending devices (30), that after the respective bending procedure the connecting basket lies astraddle on the receiving element (10) and the free ends of the bent legs of the basket are located in the area of or below the receiving element (10).

4. The machine of one of the claims 2 to 3, characterized in that the collecting station comprises a plurality of receiving elements (10) located below the bending station (6) of which each serves for a consecutive receiving of a number of connecting baskets given free out of the bending station (6) and to guide same in the form of bundles (16) into the removing station, e.g. at a holding pawl (17).

5. A machine having consecutively arranged pairs of fingers (8, 8) in accordance with one of the claims 2 to 4, characterized in that the finger pairs (8, 8) are arranged for the receipt of the net (23) to be bent, and that rocker arms (3) serve for the release of the longitudinal edges of the net (23) resting on the finger pairs (8, 8) and which are laterally pivotable outwards at least at the area of the finger pairs (8, 8).

6. The machine of one of the claims 2 to 5, characterized in that the collecting station is operatively connected to a conveyer plant which is closed in itself and includes at least one conveyer chain (12).

7. The machine of one of the claims 2 to 6, characterized in that the receiving elements, e.g. rods (10) are provided with means, e.g. gear wheels in order to connect same to the conveyer element, specifically the conveyer chains.

8. The machine of one of the claims 2 to 7, characterized in that two conveyer chains (12) are foreseen running aside of each other, and in that both respective substantially horizontal runs are at least in parts inclined downwards.

9. The machine of one of the claims 2 to 8, characterized in that excepting the horizontally downward inclined portions of the conveyer chains, chain portions (14, 19, 21) are arranged stationary in the conveying direction.

10. The machine of one of the claims 2 to 9, characterized in that the receiving elements (10) are provided at their free end sections with gear wheels (13) positively coupled to each other and which are foreseen for a simultaneous engaging into the conveyer chains (12) and into the stationary chain portions (19, 21) and are supported freely rotatable in the receiving element.

11. The machine in accordance with one of the claims 2 to 10, characterized in that a chain portion (14) which is stationary in the conveying direction is pivotably mounted in order to release the engagement of the gear wheels (13) by a lifting of the receiving element.

## Revendications

1. Procédé pour plier des treillis métalliques (23) et former des corbeilles à étriers, et pour leur mise en paquet en vue de former des lots (16) de corbeilles, selon lequel on amène mécaniquement les treillis métalliques (23) vers un poste de pliage (6) pour les plier et former des corbeilles à étriers présentant une section transversale essentiellement en U, selon lequel on réunit et on met en paquet ces corbeilles de raccordement, et selon lequel on enlève mécaniquement du poste collecteur (10, 11, 31) le paquet collectif de corbeilles à étriers pour l'amener à un poste de mise en lot où on forme des unités de transport, à partir de paquets individuels ou en mettant l'un dans l'autre deux paquets, de façon inversée, caractérisé en ce que, pour fabriquer les corbeilles à étriers ouvertes vers le bas et présentant une section transversale en U, on plie, par rapport à un élément de réception (10) en forme de poutre placé librement à l'intérieur desdites corbeilles, les deux branches jusqu'à ce qu'elles soient au moins approximativement parallèles, et en ce qu'on laisse ensuite tomber ces corbeilles à étriers du poste de pliage, à cheval sur ledit élément de réception (10) du poste collecteur (10, 11, 31), ces corbeilles venant se poser à cheval sur la corbeille précédente.

2. Machine pour plier des treillis métalliques (23) et former des corbeilles à étriers, et pour leur mise en paquet en vue de former des lots (16) de corbeilles, comportant un dispositif d'alimentation de treillis (1-3) actionné de façon synchronisée, et dans laquelle est monté, en aval d'un poste de pliage (6), un poste collecteur (10, 11, 31) à partir duquel le paquet collecteur (16) de corbeilles à étriers orientées dans le même sens est saisi par un dispositif transporteur (12) et est amené à un poste d'enlèvement, caractérisée en ce qu'il est prévu un dispositif de pliage (30) pour plier un treillis à plier et fabriquer ainsi une corbeille à étriers en forme de U, ouverte vers le bas et comportant des branches s'étendant approximativement parallèlement, en ce que le poste collecteur (10, 11, 31) possède au moins un élément de réception (10) en forme de poutre, disposé sous le dispositif de pliage (30), et en ce qu'il est prévu des moyens (11, 31) pour libérer cet élément de réception (10) une fois qu'il a reçu un nombre prédéterminé de corbeilles à étriers, et pour l'entraîner par l'intermédiaire du dispositif transporteur (12).

3. Machine selon la revendication 2, caractérisée en ce qu'il est prévu deux éléments de pliage du dispositif de pliage (30), plusieurs éléments de réception (10) pour les corbeilles de raccordement, un élément de réception (10) se tenant sous les éléments de pliage (30) pendant le pliage et la réception des corbeilles de raccordement, de sorte qu'après chaque opération de pliage, la corbeille de raccordement se trouve à cheval sur l'élément de réception (10) et que les extrémités libres des branches repliées de la corbeille se trouvent dans la zone de l'élément de réception (10) ou au-dessous de celui-ci.

4. Machine selon l'une des revendications 2 à 3, caractérisée en ce que le poste collecteur possède plusieurs éléments de réception (10) disposés au-dessous du poste de pliage (6) et servant chacun à recevoir successivement un certain nombre de corbeilles de raccordement libérées du poste de pliage (6), et à les amener, sous la forme de lots (16), au poste d'enlèvement, par exemple au niveau d'un verrou d'arrêt (17).

5. Machine comportant des paires de doigts (8, 8) disposées les unes derrière les autres, selon l'une des revendications 2 à 4, caractérisée en ce que des paires de doigts (8, 8) sont disposées pour recevoir le treillis (23) à plier, et en ce qu'il est prévu, pour libérer les bords longitudinaux du treillis (23) posé sur ces paires de doigts (8, 8), des coulisses de support (3) qui sont aptes à pivoter latéralement, au moins dans la zone des paires de dois (8, 8).

6. Machine selon l'une des revendications 2 à 5, caractérisée en ce que le poste collecteur est en relation fonctionnelle avec une installation de transport fermée qui possède de préférence au moins une chaîne de transport (12).

7. Machine selon l'une des revendications 2 à 6, caractérisée en ce que les éléments de réception, par exemple des barres (10), sont pourvus de moyens, par exemple de roues dentées, destinés à les relier à l'élément transporteur, notamment aux chaînes de transport.

8. Machine selon l'une des revendications 2 à 7, caractérisée en ce qu'il est prévu deux chaînes de transport (12) s'étendant côte-à-côte, et en ce que les deux brins essentiellement horizontaux sont inclinés vers le bas, au moins partiellement.

9. Machine selon l'une des revendications 2 à 8, caractérisée en ce que, à l'exception des parties des chaînes de transport qui sont inclinées vers le bas par rapport à l'horizontale, il est prévu des parties de chaînes fixes (14, 19, 21) dans le sens du transport.

10. Machine selon l'une des revendications 2 à 9, caractérisée en ce que les éléments de réception (10) sont pourvus, dans leurs zones d'extrémité libres, de roues dentées (13), reliées entre elles par force, qui sont prévues pour s'engrener simultanément dans les chaînes de transport (12) et dans des parties de chaînes fixes (19, 21), et sont montées librement rotatives dans l'élément de réception.

11. Machine selon l'une des revendications 2 à 10, caractérisée en ce qu'il est prévu une partie de chaîne (14) fixe dans le sens du transport, montée pivotante, destinée à supprimer l'engrènement des roues dentées (13) par un soulèvement de l'élément de réception (10).
